# EUROPÄISCHE PATENTANMELDUNG

(11) **EP 0 198 997 A2**
(43) Veröffentlichungstag der Anmeldung: **29.10.1986**
(21) Anmeldenummer: 86100649.2
(22) Anmeldetag: 18.01.1986
(51) Int. Cl.: B24B 37/02

(54) **Vorrichtung zum planparallelen Läppen von Folienstreifen aus amorphem weichmagnetischen Metall**

(30) Priorität: 26.04.1985 DE 3515071
(71) Anmelder: GRUNDIG E.M.V. Elektro-Mechanische Versuchsanstalt Max Grundig holländ. Stiftung & Co. KG., D-90762 Fürth (DE)
(72) Erfinder: Ditz, Alfred, D-8510 Fürth/Bay (DE); Eberle, Karl, Dipl.-Ing. (FH), D-8501 Cadolzburg (DE); Eckstein, Karlheinz, D-8510 Fürth/Bay (DE)

(57) **Zusammenfassung**

Es wird eine Vorrichtung zum planparallelen Läppen von Folienstreifen aus amorphem weichmagnetischen Metall beschrieben, wie sie insbesondere bei der Herstellung von amorphen Videoköpfen eingesetzt werden kann. Der zu läppende Folienstreifen wird auf einem zylindrischen Rundläppdorn aufgespannt. Der Rundläppdorn mit dem darauf aufgespannten Folienstreifen wird entweder auf zwei mit unterschiedlichen Umfangsgeschwindigkeiten . drehende Gegenstücke aufgelegt oder in ein hohlzylindrisches, aus mehreren Einzelsegmenten aufgebautes Gegenstück eingebracht, wobei die Einzelsegmente von einstellbaren Federn zusammengedrückt und auf den zu läppenden Folienstreifen gepreßt werden. Damit wird ein gleichmäßiger und schonender Läppabtrag gewährleistet. Ferner werden durch den Läppvorgang die magnetischen und mechanischen Eigenschaften des amorphen Metalls nicht beeinträchtigt.

## Beschreibung

Die vorliegende Erfindung betrifft eine Vorrichtung zum planparallelen Läppen von Folienstreifen aus amorphem weichmagnetischen Metall.

Zur Herstellung der Kernteile von Magnetköpfen mit sehr kleinen Abmessungen und technischen Daten, die eine Verwendung der Magnetköpfe insbesondere zum Abtasten von Metallbändern in Videomagnetbandgeräten ermöglichen, wird amorphes Metall verwendet. Kernteile, die aus weichmagnetischem amorphen Metall gefertigt sind, das insbesondere auf Kobaltbasis aufgebaut ist, haben ausgezeichnete magnetische Eigenschaften und weisen eine hohe Verschleißfestigkeit auf.

Amorphes Metall wird üblicherweise in Folienform geliefert. In der Praxis hat sich gezeigt, daß aufgrund der immer mehr steigenden Anforderungen an die Qualität der Videoköpfe und um eine definierte Oberfläche zur Ermöglichung einer sicheren Klebung zu erreichen, eine Nachbehandlung der amorphen Folien zum Erhalt einer zufriedenstellenden Oberflächenglätte unumgänglich ist.

In der älteren, nicht vorveröffentlichten Patentanmeldung P 34 14 243.6 derselben Anmelderin wird vorgeschlagen, die amorphen Folien glattzuschleifen. Dazu ist ein Folienstreifen längsspannend und umspannbar auf einem Schleifträger und der Schleifträger mit der darauf aufgespannten Folie auf einer Rundschleifmaschine aufgespannt. Der Schleifträger besteht aus einer geschliffenen runden Scheibe, die aus einem Metall mit guten Wärmeleiteigenschaften gefertigt ist, die Folienbreite überragt und eine Spanneinrichtung und (bedarfsweise) Kühllamellen aufweist.

Aus dem "Handbuch Feinbearbeitung" (Carl Hanser Verlag München Wien 1979), S. 167 bis 181, sind sogenannte "Spjtzenlose Außen-Rundläppmaschinen" zum Außen-Rundläppen von zylindrischen Werkstücken bekannt. Eine erste bekannte Außen-Rundläppmaschine zeigt die Fig. 1. Das zu läppende zylindrische Werkstück 3 wird auf zwei ebenfalls zylindrische Gegenstücke 1 und 2 aufgelegt, deren Abstand d kleiner ist als der Druchmesser D des Werkstücks. Beim Läppvorgang selbst werden die zylindrischen Gegenstücke mit unterschiedlichen Umfangsgeschwindigkeiten um ihre Drehachse gedreht, wie es durch die Pfeile vₗ und v₂ angedeutet ist. Das Werkstück 3 wird während des Läppvorganges in einer durch den Pfeil v₃ gekennzeichneten Richtung parallel zu den Drehachsen der Gegenstücke bewegt. Als Läppmittel, das entweder lose aufgebracht wird oder in Flüssigkeitsschichten gebunden ist, kann Siliziumkarbid, Edelkorund, Polierrot, Chromgrün, Borkarbid oder Diamantstaub verwendet werden. Eine zweite bekannte Außen-Rundläppmaschine zeigt die Fig. 2. Das zu läppende zylindrische Werkstück 3 mit dem Durchmesser D ist dabei in ein hohlzylindrisches Gegenstück 4 (oft auch als Läppschale bezeichnet) eingebracht, das eine parallel zu den Drehachsen von Werkstück 3 und Gegenstück 4 verlaufende Nut 6 aufweist. Während des Läppvorganges wird das Werkstück 3 um seine Drehachse gedreht, wie es durch den Pfeil _{Vs} angedeutet ist. Das Gegenstück 4 wird in einer Richtung parallel zu den Drehachsen von Werkstück 3 und Gegenstück 4 bewegt, wie es durch den Pfeil v₄ angedeutet ist.

Der vorliegenden Erfindung liegt die Aufgabe zugrunde, eine Vorrichtung zum reproduzierbaren, planparallelen Läppen von Folienstreifen aus amorphem weichmagnetischen Metall, insbesondere zur Herstellung von Kernteilen für Magnetköpfe mit sehr kleinen Abmessungen, zu schaffen, bei der ein gleichmäßiger und schonender Abtrag gewährleistet ist und die magnetischen und mechanischen Eigenschaften des amorphen Metalls nicht beeinträchtigt werden.

Diese Aufgabe wird durch die in den nebengeordneten Ansprüchen 1 und 4 angegebenen Merkmale gelöst.

Vorteilhafte Weiterbildungen ergeben sich aus den Unteransprüchen.

Die Vorteile der Erfindung liegen darin, daß es mit einer Vorrichtung nach der vorliegenden Erfindung möglich wird, eine gewünschte Oberflächenglätte bei Folien aus amorphem Metall genau und reproduzierbar zu erzeugen, da mit der beanspruchten Vorrichtung ein schonender und gleichmäßiger Läppabtrag erreicht wird. Weitere vorteilhafte Eigenschaften ergeben sich aus Ausführungsbeispielen, welche im folgenden mit Hilfe der Figuren 3, 4a und 4b näher erläutert werden.

Es zeigen:
Fig. 3 ein Beispiel für eine Vorrichtung gemäß einer ersten Ausführungsform der Erfindung,
Fig. 4a eine Draufsicht auf eine Vorrichtung gemäß einer zweiten Ausführungsform der Erfindung und
Fig. 4b einen Querschnitt durch eine Vorrichtung gemäß der zweiten Ausführungsform der Erfindung.

Die Figur 3 zeigt ein Beispiel für eine Vorrichtung gemäß einer ersten Ausführungsform der Erfindung. Der zu läppende Folienstreifen 14 aus amorphem weichmagnetischen Metall ist schraubenlinienförmig auf einem zylindrischen Rundläppdorn 13 aufgespannt. Die Aufspannung erfolgt durch zwei Klemmschuhe 17 und 18, die sich in Aussparungen 15 und 16 des Rundläppdorns 13 befinden. Die Aussparungen sind derart angeordnet, daß sich stets gleich große Flächen des Folienstreifens 14 im Läppeingriff befinden. Damit wird ein besonders gleichmäßiger und schonender Läppabtrag gewährleistet, wie er aufgrund der hohen Genauigkeitsanforderungen bei Videomagnetköpfen unbedingt vonnöten ist. Zum Läppvorgang selbst wird der Rundläppdorn 13 mit dem darauf schraubenlinienförmig aufgespannten Folienstreifen 14 auf zwei zylindrische Gegenstücke 1 und 2 gelegt. Der Abstand d zwischen den Gegenstücken ist dabei kleiner als der Durchmesser D des Rundläppdorns 13. Die beiden Gegenstücke drehen sich mit unterschiedlichen Umfangsgeschwindigkeiten um ihre Drehachse, wie es durch die Pfeile v₁ und v₂ angedeutet ist. Das Gegenstück 1 wird beispielsweise als Antriebswalze und das Gegenstück 2 als Läppwalze verwendet. Zur Gewährleistung eines schonenden Läppabtrages wird der Rundläppdorn 13 in vorteilhafter Weise aus möglichst leichtem Material gewählt, beispielsweise aus leichtmetallischen Werkstoffen wie Aluminium oder aus Kunststoffen. Der Läppdorn 13 mit der darauf aufgespannten Folie 14 wird während des Läppvorganges in einer Richtung parallel zu den (nicht gezeichneten) Drehachsen der Gegenstücke 1 und 2 bewegt, wie es durch den Pfeil v₃ angedeutet ist. Als Läppmittel wird vorzugsweise Diamant in einer Körnung kleiner als 25_{/}um verwendet, da Diamant in eng sortierten Körnungen geliefert werden kann, und da zum Läppen der harten amorphen Folien ein hartes Läppmittel erforderlich ist. Die Diamantkörner befinden sich entweder in flüssiger Emulsion oder sind fest eingebunden (beispielsweise) im zylinderförmigen Gegenstück 2.

Ist durch den Läppvorgang die gewünschte Oberflächenbeschaffenheit der einen Seite des Folienstreifens erreicht, so kann der Folienstreifen umgespannt und deren Rückseite entsprechend bearbeitet werden.

Bei einem derartig bearbeiteten amorphen Folienstreifen sind aufgrund des gleichmäßigen und schonenden Läppabtrages die magnetischen und mechanischen Eigenschaften des amorphen Metalls nicht beeinträchtigt.

Die Figur 4a zeigt eine Draufsicht auf eine Vorrichtung gemäß einer zweiten Ausführungsform der Erfindung. Die Aufspannung des zu läppenden Folienstreifens 14 auf den Rundläppdorn 13 erfolgt ebenso wie es bereits im Zusammenhang mit der Figur 3 erläutert wurde. Der Rundläppdorn 13 mit dem darauf aufgespannten Folienstreifen 14 ist bei dieser Ausführungsform in ein hohlzylindrisches Gegenstück 20 eingebracht, das aus mehreren Einzelsegmenten besteht, die im folgenden als Läppschalen bezeichnet werden. Durch die Aufteilung des Gegenstückes 20 in mehrere Einzelsegmente (Läppschalen) kann der Innendurchmesser des Gegenstücks in geringen Grenzen variiert werden. Zwischen den Läppschalen befinden sich Nuten 21, durch die das Läppmittel eingebracht wird. Die Nuten 21 sind an mehreren über die Außenfläche des Gegenstücks verteilten Stellen von einstellbaren Federn 22 überbrückt. die folglich die Läppschalen zusammendrücken und auf den zu läppenden Folienstreifen 14 pressen, so daß ein guter Kontakt gewährleistet ist. Vorteilhaft ist dabei, daß der Anpreßdruck mittels der Federn 22 beliebig eingestellt werden kann. Dadurch wird ein besonders schonender Läppabtrag möglich. Durch die schraubenlinienförmige Aufspannung des amorphen Folienstreifens 14 auf den Rundläppdorn 13 ist sichergestellt, daß bei der Drehbewegung des Rundläppdorns 13 mit der darauf aufgespannten Folie 14 in unmittelbarer Umgebung der Klemmschuhe 17 und 18 die Folie 14 nicht beschädigt oder gar zerstört werden kann.

Die gleiche Wirkung kann aber auch erreicht werden, wenn der Folienstreifen 14 kreisförmig auf dem zylindrischen Rundläppdorn 13 derart aufgespannt ist, daß die Kanten des Folienstreifens in Ebenen senkrecht zur Drehachse des zylindrischen Rundläppdorns liegen. In diesem Fall müssen aber die Nute 21 schraubenlinienförmig verlaufen, was bei einer schraubenlinienförmigen Aufspannung des Folienstreifens 14 auf dem Rundläppdorn 13 nicht unbedingt sein muß.

In vorteilhafter Weise sind ferner die Klemmschuhe mit (nicht gezeichneten) einstellbaren Federn versehen, um eine formschlüssige Aufspannung des Folienstreifens auf den Rundläppdorn zu gewährleisten, d.h. eventuelle durch den Läppvorgang bedingte Längenänderungen des Folienstreifens auszugleichen.

Die Figur 4b zeigt einen Querschnitt durch eine Vorrichtung gemäß der zweiten Ausführungsform der Erfindung. Aus Fig. 4b ist die Aussparung 15 im Rundläppdorn 13 ersichtlich, in der sich auch der Klemmschuh 17 befindet, durch den der zu läppende Folienstreifen 14 am Rundläppdorn 13 aufgespannt ist.

Die Gegenstücke 1, 2 (Fig. 3) bzw. 20 (Fig. 4a, 4b) bestehen in vorteilhafter Weise beispielsweise aus Stahlguß, Kunststoffen, Kupfer, Zinn, Gießharzen oder Mischmaterialien (Gießharz mit eingelegten Werkstoffen), um einen möglichst schonenden Abtrag bei definierter Oberflächenglätte zu erreichen.

## Patentansprüche

1. Vorrichtung zum planparallelen Läppen von Folienstreifen aus amorphem weichmagnetischen Metall, dadurch gekennzeichnet , daß der Folienstreifen (14) aus amorphem weichmagnetischen Metall schraubenlinienförmig auf einem zylindrischen Rundläppdorn (13) derart aufgespannt ist, daß sich stets gleich große Flächen des Folienstreifens (14) im Läppeingriff befinden, und daß der Läppdorn mit dem darauf aufgespannten Folienstreifen auf zwei sich mit unterschiedlichen Umfangsgeschwindigkeiten drehende zylinderförmige Gegenstücke (1, 2) aufgelegt ist, deren Abstand (d) kleiner ist als der Durchmesser (D) des Rundläppdorns (Fig. 3).

2. Vorrichtung nach Anspruch 1, dadurch gekennzeichnet , daß der Rundläppdorn (13) aus leichtmetallischem Material besteht.

3. Vorrichtung nach Anspruch 1, dadurch gekennzeichnet , daß der Rundläppdorn (13) aus Kunststoff besteht.

4. Vorrichtung zum planparallelen Läppen von Folienstreifen aus amorphem weichmagnetischen Metall, dadurch gekennzeichnet , daß der Folienstreifen (14) aus amorphem weichmagnetischen Metall auf einem zylindrischen Rundläppdorn (13) aufgespannt und der Rundläppdorn (13) mit dem darauf aufgespannten Folienstreifen (14) in ein hohlzylindrisches, aus mehreren Einzelsegmenten bestehendes Gegenstück (20) eingebracht ist, welches Nuten (21) aufweist, wobei zwischen den Einzelsegmenten des Gegenstücks einstellbare Federn (22) vorgesehen sind, die die Einzelsegmente zusammenhalten und auf den zu läppenden Folienstreifen (14) drücken (Fig. 4a, b).

5. Vorrichtung nach Anspruch 4, dadurch gekennzeichnet, daß der Folienstreifen (14) schraubenlinienförmig auf dem zylindrischen Rundläppdorn (13) aufgespannt ist.

6. Vorrichtung nach Anspruch 4, dadurch gekennzeichnet , daß der Folienstreifen (14) kreisförmig auf dem zylindrischen Rundläpp- - dorn (13) derart aufgespannt ist, daß die Kanten des Folienstreifens in Ebenen senkrecht zur Drehachse des zylindrischen Rundläppdorns liegen, und daß die Nuten (21) schraubenlinienförmig verlaufen.

7. Vorrichtung nach einem oder mehreren der vorhergehenden Ansprüche, dadurch gekenn-zeichnet, daß als Läppmittel Diamant in einer Körnung kleiner als 25 um in flüssiger Emulsion verwendet wird.

8. Vorrichtung nach einem oder mehreren der Ansprüche 1 bis 6, dadurch gekenn- zeichnet, daß als Läppmittel Diamant in einer Körnung kleiner als 25 /um verwendet wird, der in einem der Gegenstücke fest eingebunden ist.

9. Vorrichtung nach einem oder mehreren der vorhergehenden Ansprüche, dadurch gekenn-zeichnet, daß der Folienstreifen (14) durch Klemmschuhe (17, 18), die sich in Aussparungen (15, 16) am Umfang des Rundläppdorns (13) befinden, am Rundläppdorn festgespannt ist.

10. Vorrichtung nach Anspruch 9, dadurch gekennzeichnet , daß die Klemmschuhe (17, 18) mit einstellbaren Federn versehen sind.
